# EUROPÄISCHE PATENTANMELDUNG

(11) **EP 4 702 906 A1**
(43) Veröffentlichungstag der Anmeldung: **04.03.2026**
(21) Anmeldenummer: 25190601.2
(22) Anmeldetag: 21.07.2025
(51) Int. Cl.: A47L 11/12, A47L 11/20

(54) **VERFAHREN ZUM BETRIEB EINES MOBILEN, SELBSTFAHRENDEN GERÄTS**

(30) Priorität: 03.09.2024 DE 102024208369
(71) Anmelder: BSH Hausgeräte GmbH, 81739 München (DE)
(72) Erfinder: Schnitzer, Frank, 97616 Bad Neustadt (DE); Weidl, Manuel, 97616 Salz (DE); Lange, Matthias, 98693 Ilmenau (DE)

(57) **Zusammenfassung**

Es wird ein Verfahren zum Betrieb eines mobilen, selbstfahrenden Geräts insbesondere eines Bodenreinigungsgeräts, wie ein Saug- und/oder Kehr- und/oder Wischroboter, das zumindest ein Nassreinigungsmodul (11) und in einem Gehäusekörper einen Flüssigkeitstank umfasst, zum Reinigen eines Bodenbearbeitungsbereichs angegeben, das folgende Verfahrensschritte umfasst: Starten zu einer Reinigungsfahrt mit Nassreinigung; gleichzeitiges Befeuchten des Nassreinigungsmoduls (11) mit Flüssigkeit aus dem Flüssigkeitstank; Wischen des Bodenbearbeitungsbereichs; gleichzeitiges Lokalisieren des Geräts im Bodenbearbeitungsbereich; Bestimmen eines Zeitpunkts, an dem das Nassreinigungsmodul (11) vollflächig durchfeuchtet ist; gleichzeitiges Lokalisieren des Geräts im Bodenbearbeitungsbereich; Fortsetzen des Wischens des Bodenbearbeitungsbereichs in einem noch zu bearbeitenden Bodenbereich; und nochmaliges Wischen eines anfänglich gereinigten Bodenbereichs, der bis zum Zeitpunkt der vollflächigen Durchfeuchtung des Nassreinigungsmoduls gereinigt wurde.

## Beschreibung

Die Erfindung betrifft ein Verfahren zum Betrieb eines mobilen, selbstfahrenden Geräts insbesondere eines Bodenreinigungsgeräts, wie zum Beispiel eines Saug- und/oder Kehr- und/oder Wischroboters, das zumindest ein Nassreinigungsmodul und in einem Gehäusekörper einen Flüssigkeitstank umfasst, ein derartiges mobiles, selbstfahrendes Gerät, ein Computerprogrammprodukt und einen computerlesbaren Datenträger.

Bodenreinigungsroboter haben die Aufgabe, ihren Nutzern wiederkehrende Aufgaben wie Kehren, Saugen oder Wischen abzunehmen beziehungsweise zu erleichtern. Neben der regelmäßigen Reinigung ist Nutzern ein optisch sauberes Ergebnis der Reinigung wichtig. Insbesondere sollen auf den Böden nach der Reinigungsfahrt des Roboters kein Staub und keine Flecken sichtbar sein.

Vorteilhaft sind für eine solche Reinigung Saug-Wisch-Kombigeräte, die in der Regel im vorderen Bereich des Roboters eine Trockenreinigungseinrichtung (Kehren und Saugen) und im hinteren Bereich ein Nassreinigungsmodul haben. Für die Nassreinigung nutzen die Roboter oft textile Wischpads oder Wischrollen, die zum Start eines Reinigungsauftrages mit Wasser oder Reinigungsflüssigkeit befeuchtet werden. Aktuelle Reinigungsroboter befeuchten ihre Wischpads zu Beginn und/oder während eines Nassreinigungsvorgangs selbstständig. Ein manuelles Anfeuchten durch einen Nutzer ist nicht nötig, wird jedoch teilweise durchgeführt, um die Wischpads bereits zu Beginn einer Nassreinigungsfahrt vollständig gleichmäßig anzufeuchten. Für die automatische Befeuchtung der Wischpads erfolgt die Wasser- bzw. Reinigungsflüssigkeitszufuhr durch den Roboter oder durch dessen Basisstation.

Beispielsweise erfolgt das Befeuchten des Wischpads durch eine Wasserabgabe aus einem Flüssigkeitstank des Roboters, zum Beispiel mittels einer Pumpe, so dass Wasser auf die Oberseite des Wischpads tropft und sich in diesem verteilt. Die Wischpads sind dazu häufig mehrlagig aufgebaut und enthalten Schichten, die unter anderem für eine horizontale Wasserverteilung innerhalb des Wischpads geeignet sind. Durch die verschiedenen Materialschichten verzögert sich jedoch das Durchdringen des Wischpads mit Wasser. Eine kurze Zeit nach dem Start der Wasserabgabe ist das Wischpad auf seiner Unterseite daher noch immer trocken. Insbesondere ist mit einer merklichen Wartezeit zu rechnen, bevor das Wischpad auf seiner Unterseite flächig befeuchtet ist und eine lückenlose und gleichmäßige Reinigung des Bodens ermöglicht.

Um das Wischpad beschleunigt zu befeuchten und die Verzögerung bis zur vollständig flächigen Durchfeuchtung zu reduzieren, nutzen einige Roboter eine Boost-Funktion, bei der sie zu Beginn der Reinigungsfahrt für eine definierte Zeit eine erhöhte Menge Wasser beziehungsweise Flüssigkeit auf das Wischpad aufbringen.

Alternativ sind Roboter mit einer Sprühdüse bekannt, die Wasser beziehungsweise Reinigungsflüssigkeit vor dem Roboter verteilt. Der Roboter benetzt dazu die vor ihm liegende Bodenfläche mit dem Wasser beziehungsweise der Flüssigkeit aus dem Sprühstrahl, und fährt dann nach vorn, um mit seinem Wischpad diese Stelle zu reinigen. Das Wischpad wird so gleichmäßig über die gesamte Breite an seiner Vorderkante befeuchtet und es verbleiben keine trockenen Streifen. Eine komplette Befeuchtung der Wischpadunterseite erfolgt jedoch auch erst mit einer zeitlichen Verzögerung.

Vor allem zu Beginn der Reinigungsfahrt kann es folglich durch das zeitverzögerte Durchfeuchten des Wischpads vorkommen, dass das Wischpad nur abschnittsweise befeuchtet ist, und somit teilweise trocken über die Bodenfläche geführt wird. Dies kann zu einer Reduzierung der Güte der Wischergebnisse führen, einer Verminderung der hygienischen Aspekte der Reinigung und einer optischen Beeinträchtigung der Ergebnisse, da sich Streifen auf dem Boden abzeichnen können.

Aufgabe der Erfindung ist es, ein verbessertes Verfahren zum Reinigungsbetrieb eines mobilen, selbstfahrenden Geräts bereitzustellen, bei dem das Gerät nach einem vollflächigen Durchfeuchten seines Wischpads anfänglich befahrene Reinigungspfade erneut wischt, um eine hochwertige und insbesondere optimale Nassreinigung des gesamten Bodenbearbeitungsbereichs sicherstellen zu können.

Diese Aufgabe wird durch ein Verfahren zum Betrieb eines mobilen, selbstfahrenden Geräts mit den Merkmalen des Anspruchs 1 gelöst. Vorteilhafte Ausgestaltungen und Weiterbildungen sind Gegenstand der Unteransprüche.

Erfindungsgemäß weist ein Verfahren zum (Reinigungs-)Betrieb eines mobilen, selbstfahrenden Geräts insbesondere eines Bodenreinigungsgeräts, wie zum Beispiel eines Saug- und/oder Kehr- und/oder Wischroboters, das bevorzugt an einem hinteren Bereich zumindest ein Nassreinigungsmodul und in einem Gehäusekörper einen Flüssigkeitstank umfasst, zum Reinigen eines Bodenbearbeitungsbereichs folgende Verfahrensschritte auf: Starten zu einer Reinigungsfahrt mit Nassreinigung; gleichzeitiges Befeuchten eines Wischpads des Nassreinigungsmoduls mit Flüssigkeit aus dem Flüssigkeitstank; Wischen des Bodenbearbeitungsbereichs; gleichzeitiges Lokalisieren des Geräts im Bodenbearbeitungsbereich; Bestimmen eines Zeitpunkts, an dem das Wischpad vollflächig durchfeuchtet ist; gleichzeitiges Lokalisieren des Geräts im Bodenbearbeitungsbereich; Fortsetzen des Wischens des Bodenbearbeitungsbereichs in einem noch zu bearbeitenden Bodenbereich; und nochmaliges Wischen eines anfänglich gereinigten Bodenbereichs, der bis zum Zeitpunkt der vollflächigen Durchfeuchtung des Wischpads gereinigt wurde.

Es wird also ein computer-implementierbares Verfahren vorgestellt, bei dem das Gerät die am Anfang seines Nassreinigungsauftrags befahrenen Bodenbereiche am Ende des Auftrages erneut befährt, um ein Wischen dieser Bereiche mit vollständig und flächig befeuchtetem Wischpad sicher zu stellen. Zum Ende eines Reinigungsauftrages kann mit hoher Wahrscheinlichkeit von einer ausreichenden Durchfeuchtung des Wischpads ausgegangen werden, um ein höherwertigeres Ergebnis als am Anfang der Reinigungsfahrt zu erreichen. Die Reinigungsergebnisse jener Flächen, die zuerst eventuell nur mit einem trockenen oder einem nicht vollständig flächig durchfeuchteten Wischpad gewischt wurden, können durch das erneute Wischen also gezielt verbessert werden.

Folgende Vorteile können hierdurch erreicht werden:
- Zu reinigende Bodenflächen werden komplett feucht gereinigt, alle Bodenbereiche werden mit dem vollständig durchfeuchteten Wischpad überstrichen. Es bleiben keine Bereiche, in denen ein noch (teilweise) trockenes Wischpad Staub oder Flecken auf dem Boden zurücklassen kann.
- Das Gesamtergebnis der Reinigung kann als äußerst hygienisch eingestuft werden, da keine beziehungsweise nur geringe Rückstände von Staub oder Verschmutzungen auf der zu reinigenden Bodenfläche verbleiben.
- Das Gerät benötigt nicht zwingenderweise eine Sensorik, die das Reinigungsergebnis auf dem Boden einschätzt, was durch Lichtverhältnisse oder andere Störfaktoren beeinträchtigt sein und zu falschen Ergebnissen führen kann.

Unter einem mobilen, selbstfahrenden Gerät ist insbesondere ein Bodenreinigungsgerät zu verstehen, welches beispielsweise im Haushaltsbereich Bodenflächen autonom bearbeitet. Hierunter zählen unter anderem Saug- und/oder Kehr- und/oder Wischroboter. Die Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen. Das Gerät ist ein Reinigungsroboter, der mindestens über ein Nassreinigungsmodul verfügt und zusätzlich einen Saugmund (vorzugsweise mit einer Bürstenwalze), ein Sauggebläse und eine Seitenbürste umfassen kann. Für die Erfassung der Umwelt, das Erkennen von Hindernissen und Lokalisierungen gegenüber einer gespeicherten Umgebungskarte ist das Gerät mit Navigationssensoren (z. B. LiDAR-Sensor, Kamera und/oder Wandfolgesensor) ausgestattet. Eine Steuerung ist für die Auswertung der Sensoren, die Planung einer Reinigungsmission sowie die Planung der zu befahrenden Strecken und die Ansteuerung der Aktorik zuständig. Ein Antrieb ermöglicht dem Gerät, sich gezielt fortzubewegen.

Das Nassreinigungsmodul des Geräts kann neben dem Flüssigkeitstank und dem Wischpad auch eine Flüssigkeitspumpe zum aktiven Befeuchten des Wischpads sowie eine Aktorik zum Bewegen des Wischpads (Vibrieren, Oszillieren, Rotieren) umfassen.

Bei einer vorteilhaften Ausführungsform wird das Lokalisieren des Geräts im Bodenbearbeitungsbereich auf Basis einer Umgebungskarte des Geräts durchgeführt. Insbesondere dokumentiert das Gerät während der Reinigungsfahrt, wann es welche Reinigungspfade abgefahren hat. Das Gerät erstellt also mit seiner Navigationssensorik (z. B. während einer Explorationsfahrt) eine Karte seiner Umgebung (Umgebungskarte). Auf Basis dieser Karte plant das Gerät die abzufahrenden Pfade für eine Reinigungsfahrt und dokumentiert zusätzlich, wann es wo war.

Bei einer weiteren vorteilhaften Ausführungsform erfolgt das Bestimmen des Zeitpunkts, an dem das Wischpad des Nassreinigungsmoduls vollflächig durchfeuchtet ist, über eine Zeitspanne ab dem Start der Reinigungsfahrt. Dem Gerät ist also bekannt, wie lange es dauert beziehungsweise welche Strecke das Gerät zurücklegen muss, bis sein Wischpad vollständig flächig durchfeuchtet ist.

Vorzugsweise wird beim Bestimmen des Zeitpunkts, an dem das Wischpad des Nassreinigungsmoduls vollflächig durchfeuchtet ist, eine vom Nutzer am Gerät eingestellte Befeuchtungsrate des Wischpads berücksichtigt. Insbesondere je mehr Wasser auf das Wischpad gepumpt wird, desto schneller ist das Wischpad feucht und desto kleiner ist der anfänglich gereinigte Bodenbereich, der bis zum Zeitpunkt der vollflächigen Durchfeuchtung des Wischpads gereinigt wurde, und der anschließend nochmals gewischt wird. Sind am Gerät beispielsweise verschiedene Stufen oder auch stufenlose Einstellungen für die Befeuchtung vorhanden, wird die jeweilige Einstellung vom Gerät geloggt und ist damit in der Software des Geräts nachvollziehbar.

Weiter bevorzugt wird beim Bestimmen des Zeitpunkts, an dem das Wischpad des Nassreinigungsmoduls vollflächig durchfeuchtet ist, die Art des Wischpads berücksichtigt. Insbesondere können verschiedene Textile unterschiedlich viel Wasser aufnehmen. Je mehr Wasser ein Textil aufnehmen kann, desto länger dauert es, bis der Boden nennenswert feucht gewischt wird, womit der anfänglich gereinigte Bodenbereich, der bis zum Zeitpunkt der vollflächigen Durchfeuchtung des Wischpads gereinigt wurde, und der nochmals gewischt wird, größer wird. Um die Art des Wischpads zu bestimmen, können beispielsweise Sensoren und/oder Registrierungsverfahren Anwendung finden. Alternativ kann zum Beispiel der Nutzer die Art des Wischpads in einer (Reinigungs-)App an seinem Handy auswählen und dem Gerät zur Verfügung stellen.

Weiter bevorzugt wird beim Bestimmen des Zeitpunkts, an dem das Wischpad des Nassreinigungsmoduls vollflächig durchfeuchtet ist, die Art des Bodens berücksichtigt. Je mehr ein Boden mit dem Wischpad interagiert, beispielsweise über Reibung oder ähnliches, desto schneller beziehungsweise langsamer kann das Wasser das Wischpad komplett durchfeuchten. Um die Art des Bodens zu bestimmen, kann das Gerät beispielsweise mit einer Kamera diesen erkennen und entsprechend bestimmen, welchen Einfluss dieser auf die Durchfeuchtung des Wischpads hat und wie sich das auf den anfänglich gereinigten Bodenbereich, der bis zum Zeitpunkt der vollflächigen Durchfeuchtung des Wischpads gereinigt wurde, und der anschließend nochmals gewischt wird, auswirkt.

Zusätzlich oder alternativ umfasst das Gerät zumindest einen Sensor, mit dem die Durchfeuchtung des Wischpads bestimmt wird. Vorzugsweise ist die Sensorik so im Nassreinigungsmodul oder Wischpad integriert, dass eine Durchfeuchtung des Wischpads an verschiedenen Stellen ermittelt werden kann. Auf Basis dieser Information ist es dem Gerät möglich, zu bestimmen, ab welchem Zeitpunkt seiner Reinigungsfahrt ein zufriedenstellendes Reinigungsergebnis auf Basis einer ausreichenden Durchfeuchtung seines Wischpads erzielt werden kann. Durch die Kartierung der vom Gerät nach diesem Zeitpunkt gereinigten beziehungsweise vom Wischpad des Geräts überstrichenen Bodenflächen, kann die Steuerung des Geräts ermitteln, welche Bereiche der zu reinigenden Bodenfläche nicht mit dem ausreichend durchfeuchteten Wischpad gewischt wurden.

Bei einer weiteren vorteilhaften Ausführungsform befährt das Gerät beim nochmaligen Wischen die anfänglich gereinigten Bodenbereiche einzeln und bestimmt kürzeste Wege. Die vom Gerät erneut zu reinigenden Flächen sind häufig teilweise fragmentiert, örtlich voneinander beabstandet und/oder durch andere Reinigungsbahnen getrennt. Das Gerät kann diese ungenügend gereinigten Bodenflächen einzeln befahren und die jeweils kürzesten Wege bestimmen, um alle Bereiche schnellstmöglich zu erreichen und zu reinigen.

Alternativ fasst das Gerät beim nochmaligen Wischen die anfänglich gereinigten Bodenbereiche bereichsweise zusammen und reinigt diese gemeinsam. Das Gerät fasst dabei also die erneut zu reinigenden Bodenflächen in einen lückenlosen Bereich zusammen und fährt diesen wie bei einer standardmäßigen Reinigung systematisch ab, zum Beispiel durch ein Mäander-Fahrmuster, auch wenn sich dadurch eine längere Reinigungszeit ergeben kann und/oder teilweise schon zuvor mit ausreichend befeuchtetem Wischpad gereinigte Stellen erneut überstrichen werden.

Bei einer weiteren vorteilhaften Ausführungsform erfolgt das Fortsetzen des Wischens des Bodenbearbeitungsbereichs erst, wenn der gesamte Bodenbearbeitungsbereich gewischt ist, bevor das nochmalige Wischen startet. Hierbei steuert das Gerät nach Abschluss der standardmäßigen Reinigungsfahrt (also nach dem geplanten Abfahren der erreichbaren Fläche der im Reinigungsauftrag zu reinigenden Bodenfläche) die identifizierten, noch nicht ausreichend gewischten Bodenbereiche an und reinigt diese mit einer erneuten Überfahrt. Sobald alle Bodenbereiche der im Reinigungsauftrag enthaltenen Bodenfläche mit dem ausreichend durchfeuchteten Wischpad gewischt wurden, kann das Gerät den Reinigungsauftrag beenden und zu seinem Ausgangsort (zum Beispiel zu seiner Basisstation) zurückkehren.

Alternativ erfolgt das nochmalige Wischen während des Fortsetzens des Wischens des Bodenbearbeitungsbereichs. Das Gerät plant hierbei die anfangs noch nicht ausreichend gewischten Bodenstellen also vor dem regulären Ende der ursprünglichen Reinigungsfahrt für das erneute Befahren ein, zum Beispiel zu einem geeigneten Zeitpunkt während oder inmitten der Reinigungsfahrt, oder generell nach einer bestimmten Zeitspanne nach Beginn der Reinigung.

Bei einer weiteren vorteilhaften Ausführungsform wird dem Nutzer ein Hinweis bezüglich des nochmaligen Wischens ausgegeben. Dem Nutzer kann also beispielsweise eine Nachricht in einer App oder in Form einer Sprachansage am Gerät ausgegeben werden, die darüber informiert, dass das Gerät nun mit verbesserter Performance einige Stellen erneut reinigt. Dem Nutzer kann darüber hinaus auch die Möglichkeit gegeben werden, die Funktion am Gerät (bzw. in einer App) zu aktivieren oder zu deaktivieren.

Bei einer weiteren vorteilhaften Ausführungsform für mobile, selbstfahrende Geräte, die zudem über Komponenten zum Kehren und/oder Saugen verfügen, werden diese Kehr- und/oder Saug-Komponenten beim nochmaligen Wischen des anfänglich gereinigten Bodenbereichs, der bis zum Zeitpunkt der vollflächigen Durchfeuchtung des Wischpads gereinigt wurde, (also des nach dem Zeitpunkt der vollständigen Wischpad-Durchfeuchtung erneut zu reinigenden Bodenbereichs) ausgeschaltet oder mit geringerer Leistung betrieben. Da die Reinigungsleistung beim zweifachen Saugen oder Kehren insbesondere von Hartböden gegenüber der einmaligen Reinigung oft nur geringfügig besser ausfällt, ist die Auswirkung auf die Reinigungsleistung gering. Vorteilhaft ist, dass durch das Abschalten der Komponenten oder die Leistungsverringerung der Energieverbrauch, die Lärmemissionen sowie der Komponentenverschleiß verringert werden kann.

Weiter betrifft die Erfindung ein mobiles, selbstfahrendes Gerät, das zum Durchführen eines wie beschriebenen Verfahrens eingerichtet ist. Es versteht sich, dass neben dem Verfahren, und dem Gerät auch ein Computerprogrammprodukt, das Befehle umfasst, die bei der Ausführung des Programms ein Gerät veranlassen, das erfindungsgemäße Verfahren auszuführen, zum Umfang dieser Erfindung gehört. Ebenso gehört ein computerlesbares Medium, auf dem ein solches Computerprogrammprodukt gespeichert ist, zum Umfang dieser Erfindung.

Jegliche Merkmale, Ausgestaltungen, Ausführungsformen und Vorteile das Verfahren betreffend finden auch in Zusammenhang mit dem erfindungsgemäßen Gerät, Computerprogrammprodukt und computerlesbares Medium Anwendung, und umgekehrt.

Die Erfindung wird anhand der nachfolgenden, lediglich Beispiele darstellenden Ausführungen der Erfindung näher erläutert. Es zeigen:
- Figuren 1A, 1B:: jeweils eine schematische Ansicht eines Ausführungsbeispiels eines mobilen, selbstfahrenden Geräts, das zum erfindungsgemäßen Verfahren vorgesehen ist,
- Figur 2:: eine schematische Ansicht der für das erfindungsgemäße Verfahren notwendigen Komponenten eines Ausführungsbeispiels eines mobilen, selbstfahrenden Geräts, das zum erfindungsgemäßen Verfahren vorgesehen ist,
- Figur 3:: ein Flussdiagramm eines Ausführungsbeispiels eines erfindungsgemäßen Verfahrens.

In Figur 1A ist ein mobiles, selbstfahrendes Gerät, insbesondere ein Roboter 10, in Aufsicht gezeigt. Figur 1B zeigt den Roboter 10 der Figur 1A in einer Unteransicht. Der Roboter 10 umfasst einen Saugmund 1, in dem eine Bürstenwalze 2 integriert ist, sowie ein Sauggebläse. Zudem weist der Roboter 10 eine Seitenbürste 3 mit Seitenbürstenärmchen an einer vorderen seitlichen Position seines Gehäuses auf. Die Seitenbürste 3 ist dafür vorgesehen, Staub und Schmutz, insbesondere an Wänden und in Ecken, zum Saugmund 1 des Roboters 10 zu transportieren.

Der Roboter 10 verfügt darüber hinaus über eine Navigationssensorik, die die Umgebung des Roboters 10 erfassen kann. Beispielsweise weist der Roboter einen LIDAR-Sensor 4 auf dem Gehäuse des Roboters 10, eine Kamera 6 und/oder einen Wandfolgesensor auf. Eine Steuerung des Roboters 10 kann unter anderem aus den Sensordaten der Navigationssensorik interpretieren, in welchem Raum beziehungsweise in welcher Art von Raum sich der Roboter 10 gerade befindet. Auf die Art von Raum kann der Roboter 10 aus der Einrichtung und den Möbeln rückschließen.

Neben seiner Trockenreinigungseinheit (Bürstenwalze 2, Sauggebläse, Seitenbürste 3) verfügt der Roboter 10 über ein Nassreinigungsmodul (Wassertank, Pumpe, Wischpad 5, optional Aktorik für eine Wischpadbewegung).

In Figur 2 ist der Roboter 10 der Figur 1A in vereinfachter Darstellung gezeigt. Im Roboter 10 ist eine Steuerung 7 angeordnet, die für die Auswertung der Navigationssensorik 9, für die Planung einer Reinigungsmission sowie für die Planung der zu befahrenden Strecken und die Ansteuerung der Aktorik zuständig ist. Ein Antrieb 8 ermöglicht dem Roboter, sich gezielt fortzubewegen. Das Sauggebläse des Roboters 10 ist stromabwärts zu einer Staubbox mit Filter angeordnet (nicht dargestellt). Luft einschließlich mitgerissener Staubpartikel, die vom Sauggebläse eingesogen wird, betritt den Roboter 10 durch den Saugmund, und wird schließend durch Luftkanäle zur Staubbox, und den Filter und anschließend gereinigt zum Sauggebläse geleitet, bevor sie den Roboter 10 wieder verlässt (nicht dargestellt). Der Roboter 10 verfügt mindestens über ein Nassreinigungsmodul 11. Das Nassreinigungsmodul 11 des Roboters 10 umfasst neben einem Flüssigkeitstank und dem Wischpad optional auch eine Flüssigkeitspumpe zum aktiven Befeuchten des Wischpads sowie eine Aktorik zum Bewegen des Wischpads (Vibrieren, Oszillieren, Rotieren).

Um die Reinigungsergebnisse von Bodenflächen, die anfänglich bei der Reinigungsfahrt eventuell nur mit einem trockenen oder einem nicht vollständig flächig durchfeuchteten Wischpad gereinigt wurden, gezielt zu verbessern, reinigt der Roboter am Ende seiner Reinigungsfahrt die zu Beginn dieser Reinigungsfahrt befahrenen Strecken beziehungsweise Reinigungspfade erneut. Zum Ende eines Reinigungsauftrages kann von einer ausreichenden Durchfeuchtung des Wischpads ausgegangen werden, wodurch ein höherwertigeres Ergebnis als am Anfang der Reinigungsfahrt erzielt werden kann. Dieses Verfahren zum verbesserten Reinigen der gesamten Bodenfläche ist als Flussdiagramm in Figur 3 dargestellt.

In Schritt 101 startet der Roboter zu einer Reinigungsfahrt mit Nassreinigung. Davor hat der Roboter mit seiner Navigationssensorik, zum Beispiel während einer Explorationsfahrt, eine Umgebungskarte seiner Umgebung erstellt. Auf Basis dieser Karte plant der Roboter die abzufahrenden Pfade für seinen Reinigungsauftrag und kann zudem dokumentieren, wann er welche Pfade abfährt.

In Schritt 102 beginnt der Roboter sein Wischpad zu befeuchten. Anschließend befährt der Roboter die zu reinigende Bodenfläche, um den Boden zu wischen, und lokalisiert sich dabei in seiner Umgebungskarte (Schritt 103). Wenn der Roboter bei seiner Reinigungsfahrt den Zeitpunkt erreicht, an dem das Wischpad vollständig flächig befeuchtet ist, registriert der Roboter dieses Ereignis (Schritt 104). Dem Roboter ist insbesondere bekannt, wie lange es dauert bzw. welche Strecke der Roboter zurücklegen muss, bis sein Wischpad flächig, also vollständig durchfeuchtet ist. Alternativ kann der Roboter Sensorik im Nassreinigungsmodul oder Wischpad integriert haben, die eine Durchfeuchtung an verschiedenen Stellen des Wischpads ermitteln kann. Auf Basis dieser Information ist es dem Roboter möglich, zu bestimmen, ab welchem Zeitpunkt seiner Reinigungsfahrt ein zufriedenstellendes Reinigungsergebnis auf Basis einer ausreichenden Durchfeuchtung seines Wischpads erreicht wird.

Im Schritt 105 befährt der Roboter die Bodenfläche weiter, um den Boden zu wischen, und kartiert, welche Bodenflächen das Wischpad ab nun überstreicht. Im Schritt 106 erreicht der Roboter das Ende seiner Reinigungsfahrt, bei der jede Stelle des Bodens mindestens einmal befahren wurde.

Durch die Kartierung der vom Roboter nach dem Zeitpunkt der vollständigen Durchfeuchtung des Wischpads gereinigten bzw. vom Wischpad des Roboters überstrichenen Flächen, kann die Steuerung des Roboters ermitteln, welche Bereiche der zu reinigenden Bodenfläche anfänglich nicht mit dem ausreichend durchfeuchteten Wischpad gewischt wurden (Schritt 107). Nach Abschluss der standardmäßigen Reinigungsfahrt (d. h. nach dem geplanten Abfahren der erreichbaren Fläche der im Reinigungsauftrag zu reinigenden Bodenfläche) steuert der Roboter die identifizierten, noch nicht ausreichend gewischten Bodenstellen an und reinigt diese bei einer erneuten Überfahrt mit dem nun flächig befeuchteten Wischpad (Schritt 108). Die vom Roboter erneut zu reinigenden Flächen können teilweise fragmentiert, örtlich voneinander beabstandet und/oder durch andere Bahnen getrennt sein. Der Roboter kann diese Flächen einzeln befahren und die jeweils kürzesten Wege bestimmen, um alle Bereiche schnellstmöglich zu erreichen und zu reinigen. Alternativ fasst der Roboter die erneut zu reinigenden Flächen in einen Bereich zusammen und reinigt diese wie bei einer standardmäßigen Reinigung systematisch, z. B. durch ein Mäander-Fahrmuster.

Sobald alle Stellen der im Reinigungsauftrag enthaltenen Fläche mit dem ausreichend durchfeuchteten Wischpad gewischt wurden, kann der Roboter den Reinigungsauftrag beenden und zu seinem Ausgangsort (d. h. zum Beispiel zu seiner Basisstation) zurückkehren (Schritt 109). Alternativ zum erneuten Befahren der anfangs noch nicht ausreichend gewischten Bodenstellen nach Abschluss der standardmäßigen Reinigungsfahrt kann der Roboter diese Bodenstellen auch vor dem regulären Ende der ursprünglichen Reinigungsfahrt für das erneute Befahren einplanen, z. B. zu einem geeigneten Zeitpunkt während/inmitten der Reinigungsfahrt oder generell nach einer bestimmten Zeitspanne nach Beginn der Reinigung.

Die zusätzliche Reinigungsfunktion am Ende einer normalen Reinigung kann dem Nutzer mittels einer Nachricht, z. B. in einer App oder in Form einer Sprachansage am Roboter, ausgegeben werden, die darüber informiert, dass der Roboter nun mit verbesserter Performance einige Stellen erneut reinigt. Zudem hat der Nutzer die Möglichkeit, diese verbesserte Funktion am Roboter (bzw. in einer App) zu aktivieren oder zu deaktivieren.

Sofern der Roboter auch über Komponenten zum Kehren und/oder Saugen verfügt, können diese Komponenten beim erneuten Abfahren der zuvor bereits mit nicht vollständig durchfeuchtetem Wischpad gereinigten Bodenbereiche mit verringerter Leistung betrieben oder ganz abgeschaltet werden.

## Patentansprüche

1. Verfahren zum Betrieb eines mobilen, selbstfahrenden Geräts insbesondere eines Bodenreinigungsgeräts, wie ein Saug- und/oder Kehr- und/oder Wischroboter, das zumindest ein Nassreinigungsmodul (11) und in einem Gehäusekörper einen Flüssigkeitstank umfasst, zum Reinigen eines Bodenbearbeitungsbereichs mit folgenden Verfahrensschritten:
- Starten zu einer Reinigungsfahrt mit Nassreinigung,
- gleichzeitiges Befeuchten eines Wischpads (5) des Nassreinigungsmoduls (11) mit Flüssigkeit aus dem Flüssigkeitstank,
- Wischen des Bodenbearbeitungsbereichs,
- gleichzeitiges Lokalisieren des Geräts im Bodenbearbeitungsbereich,
- Bestimmen eines Zeitpunkts, an dem das Wischpads (5) des Nassreinigungsmoduls (11) vollflächig durchfeuchtet ist,
- gleichzeitiges Lokalisieren des Geräts im Bodenbearbeitungsbereich,
- Fortsetzen des Wischens des Bodenbearbeitungsbereichs in einem noch zu bearbeitenden Bodenbereich, und
- nochmaliges Wischen eines anfänglich gereinigten Bodenbereichs, der bis zum Zeitpunkt der vollflächigen Durchfeuchtung des Wischpads (5) des Nassreinigungsmoduls (11) gereinigt wurde.

2. Verfahren nach Anspruch 1, wobei
das Lokalisieren des Geräts im Bodenbearbeitungsbereich auf Basis einer Umgebungskarte des Geräts durchgeführt wird.

3. Verfahren nach einem der vorhergehenden Ansprüche, wobei
das Gerät während der Reinigungsfahrt dokumentiert, wann es welche Reinigungspfade abgefahren hat.

4. Verfahren nach einem der vorhergehenden Ansprüche, wobei
das Gerät zumindest einen Sensor umfasst, mit dem die Durchfeuchtung des Wischpads (5) des Nassreinigungsmoduls (11) bestimmt wird.

5. Verfahren nach einem der vorhergehenden Ansprüche 1 bis 3, wobei
das Bestimmen des Zeitpunkts, an dem das Wischpad (5) des Nassreinigungsmoduls (11) vollflächig durchfeuchtet ist, über eine Zeitspanne ab dem Start der Reinigungsfahrt erfolgt.

6. Verfahren nach einem der vorhergehenden Ansprüche, wobei
das Gerät beim nochmaligen Wischen die anfänglich gereinigten Bodenbereiche einzeln befährt und kürzeste Wege bestimmt.

7. Verfahren nach einem der vorhergehenden Ansprüche 1 bis 5, wobei
das Gerät beim nochmaligen Wischen die anfänglich gereinigten Bodenbereiche bereichsweise zusammenfasst und gemeinsam reinigt.

8. Verfahren nach einem der vorhergehenden Ansprüche, wobei
das Fortsetzen des Wischens des Bodenbearbeitungsbereichs erfolgt, wenn der gesamte Bodenbearbeitungsbereich gewischt ist, bevor das nochmalige Wischen startet.

9. Verfahren nach einem der vorhergehenden Ansprüche 1 bis 7, wobei
das nochmalige Wischen während des Fortsetzens des Wischens des Bodenbearbeitungsbereichs erfolgt.

10. Verfahren nach einem der vorhergehenden Ansprüche, wobei
dem Nutzer ein Hinweis bezüglich des nochmaligen Wischens ausgegeben wird.

11. Verfahren nach einem der vorhergehenden Ansprüche, wobei Kehr- und/oder Saugkomponenten des Geräts beim nochmaligen Wischen des anfänglich gereinigten Bodenbereichs mit verringerter Leistung betrieben oder ganz abgeschaltet werden.

12. Mobiles, selbstfahrendes Gerät, mit dem ein Bodenbearbeitungsbereich mittels eines Verfahrens nach einem der vorhergehenden Ansprüche reinigbar ist.

13. Computerprogramm, umfassend Befehle, die bei der Ausführung des Programms ein mobiles, selbstfahrendes Gerät veranlassen, das Verfahren gemäß einem der vorhergehenden Ansprüche 1 bis 11 auszuführen.

14. Computerlesbarer Datenträger, auf dem das Computerprogramm nach Anspruch 13 gespeichert ist.
